# EUROPÄISCHE PATENTSCHRIFT

(11) **EP 1 083 307 B1**
(45) Veröffentlichungstag und Bekanntmachung des Hinweises auf die Patenterteilung: **12.03.2003**
(21) Anmeldenummer: 00114082.1
(22) Anmeldetag: 07.07.2000
(51) Int. Cl.: F01N 7/10

(54) **Abgassystem für mehrzylindrige Verbrennungsmotoren umfassend ein Abgassammelrohr aus Blech und einen Katalysator**
Exhaust system of multicylinder internal combustion engines comprising an exhaust manifold made of metal sheet and a catalytic converter
Système d'échappement de moteur à combustion interne multi-cylindres comportant un collecteur d'échappement en tôle et un pot catalytique

(30) Priorität: 14.08.1999 DE 19938689
(43) Veröffentlichungstag der Anmeldung: 14.03.2001
(73) Patentinhaber: Volkswagen Aktiengesellschaft, 38436 Wolfsburg (DE)
(72) Erfinder: Kuphal, Andre, 38442 Wolfsburg (DE)

(56) Entgegenhaltungen:
- PATENT ABSTRACTS OF JAPAN vol. 017, no. 584 (M-1501), 25. Oktober 1993 (1993-10-25) & JP 05 171932 A (HINO MOTORS LTD), 9. Juli 1993 (1993-07-09)

## Beschreibung

Die Erfindung bezieht sich auf ein Abgassammelrohr aus Blech für mehrzylindrige Verbrennungsmotoren mit den im Oberbegriff des Hauptanspruches genannten Merkmalen.

Vorbekannt ist durch die Schrift EP 0 818 616 A1 ein Abgassammelrohr für Verbrennungsmotoren, bei dem von den Zylindern des Motors jeweils ein Abgasrohr einzeln bis zu einem Sammelraum geführt und in Richtung Kurbelgehäuse gekrümmt ausgebildet ist. Je eine als erste Schale geprägte Unterschale und eine als zweite Schale ausgebildete Oberschale aus Blech bilden im verbundenen Zustand sowohl Abgasrohre auch einen Sammelraum, in dem die Abgasrohre münden.
Nachteilig ist der räumlich gebogene Verlauf der Verbindungsebene von Ober- und Unterschale.

Weiterhin ist durch die Schrift DE 31 07 897 A1 ein Abgassammelrohr für mehrzylindrige Verbrennungsmotoren vorbekannt, das als Gußteil ausgebildet ist und Abgasrohre aufweist, die von den Zylindern einzeln bis zu einem sich erweiternden Sammelraum geführt sind.
Bereits in den Abgasrohren wird die Strömung umgelenkt und in den Sammelraum geleitet. Bei Sicht auf die Abgasrohre weist der Sammelraum einen kreisförmigen Querschnitt auf. Zwei zueinander gegenüber liegende Abgasrohre münden in einem stumpfen Winkel und zwei weitere nebeneinander liegende Abgasrohre in einem spitzen Winkel zueinander. Von den Abgasrohren gelangt die Strömung teilweise mittig bzw. tangential in den Sammelraum.

Es ist die Aufgabe der Erfindung, ein gattungsgemäßes, aus Blechschalen gebildetes Abgassammelrohr mit einem Sammelraum zu versehen, der eine Vermischung der Abgase fördert und eine gleichmäßige Temperatur und optimale Vermischung für die zum Katalysator strömende Abgase gewährleistet. Gleichzeitig soll eine einfache Verbindung der Blechschalen möglich sein.
Die erfindungsgemäße Lösung der Aufgabe erfolgt durch die im kennzeichnenden Teil der Patentansprüche genannten Merkmale. Erfindungsgemäß verläuft die Verbindungsebene der vorzugsweise als Oberschale augebildeten ersten Schale und der vorzugsweise als Unterschale ausgebildeten zweiten Schale im wesentlichen plan, dabei bilden beide Schalen einen Sammelraum, in dem die Abgase der einzelnen Zylinder intensiv vermischt und zum Katalysator geleitet werden. Hierdurch stellt sich eine bezüglich der Temperaturverteilung gleichmäßige Beaufschlagung des Katalysators ein. Exotherme Nachreaktionen finden im Sammelraum statt und halten so die Katalysatoroberfläche frei von einer möglichen, örtlichen Überhitzung.

Ein Ausführungsbeispiel der Erfindung wird nachfolgend anhand einer Zeichnung beschrieben.
Es zeigt:
- Fig. 1a und 1b: die Ober- und Unterschale,
- Fig. 2: die Unterseite der Oberschale,
- Fig. 3: das Abgassammelrohr mit Katalysator,
- Fig. 4: den Bereich des Überganges vom Sammelraum des Abgassammelrohres zum Katalysator.

Das Abgassammelrohr besteht im wesentlichen aus einer ersten Schale, Oberschale 1 (Fig. 1a) und einer einer zweiten Schale, Unterschale 2 (Fig. 1b). Beide bestehen aus Blech und werden an ihrer im wesentlichen planen Verbindungsebene durch Schweißnähte miteinander verbunden.

Von den Motorzylindem führen Abgasrohre 3 bis 6 (Fig. 1a, Fig. 1b) - jeweils als Halbrohre 3a, 3b bis 6a, 6b dargestellt - zu einem Sammelraum 7, der aus Teilen 7a, 7b in der Oberschale 1 bzw. der Unterschale 2 gebildet ist.
Bei Sicht in die jeweils hohlgeprägte Seite der Oberschale 1 (Fig. 2) und Unterschale 2 (Fig. 1b) weist der Sammelraum 7 einen kreisförmigen oder ovalen Querschnitt auf. Die Abgasrohre 3a, 3b, 5a, 5b bzw. 4a, 4b, 6a, 6b münden im Sammelraum 7 über einen weiten Bereich dessen Umfanges, so daß sich vorzugsweise eine rotierende Strömung im Sammelraum 7 einstellt. Die Abgasströme aus den Abgasrohren 3 bis 6 werden in dem Sammelraum 7 vermischt und etwa im rechten Winkel umgelenkt.
innerhalb der Oberschale 1 ist im Teil 7a des Sammelraumes 7 eine Aufnahmeöffnung 8 für die Abgassonde 9 angeordnet. Ihre Lage wird so gewählt, daß ein gleichmäßiges Anströmen der Abgassonde 9 von den Abgasen aus allen Abgasrohren 3 bis 6 gewährleistet ist.
Von der hohlgeprägten Seite der Unterschale 2 ausgehend ist eine aus dem Teil 7b des Sammelraumes 7 heraus führende, vorzugsweise zentrische Abströmöffnung 11 vorhanden, die von einem Befestigungsflansch 12 der Unterschale 2 umgeben ist. Am Befestigungsflansch 12 der Abströmöffnung 11 ist ein Katalysator 13 lösbar oder fest angeordnet, siehe Fig. 3. Der Katalysator 13 ist seitlich am Motor, mit seiner Achse in einer Richtung etwa parallel zum Zylinderblock verlaufend, befestigt.
In Fig. 3 ist das Abgassammelrohr mit den verschweißten Halbschalen - Oberschale 1 und Unterschale 2 - und den damit gebildeten Abgasrohren 3, 4, 5, 6, dem Sammelraum 7 sowie dem angeschlossenen Katalysator 13 dargestellt. Weiterhin ist die in den Sammelraum 7 hinein reichende Abgassonde 9 erkennbar.

Fig. 4 zeigt einen Schnitt durch den Bereich des Überganges vom Sammelraum 7 des Abgassammelrohres zum Katalysator 13.

Vorteilhaft weist der Teil 7b des Sammelraumes 7 in der Unterschale 2 ein größeres Volumen als der Teil 7a in der Oberschale 1 auf. Hierdurch wird vorteilhafterweise erreicht, daß sich eine eindeutige Strömungs- und Rotationsrichtung der Abgase nach deren Eintritt in den Sammelraum von dem relativ kleinen Volumen der Oberschale in Richtung auf das größere Unterschalenvolumen einstellt. Der Querschnitt des Sammelraumes 7 in dessen Teil 7b vermindert sich in Richtung der Abströmöffnung 11 bis etwa auf deren Durchmesser. Dabei ist der Durchmesser des Abströmöffnung 11 wesentlich kleiner als der des Katalysators 13 ausgeführt, derart, daß sich ein Querschnittssprung einstellt.

Diese Ausführung des Überganges vom Sammelraum 7 des Abgassammelrohres zum Katalysator 13 sichert, daß nach dem Eintritt der Abgase aus den Abgasrohren 3 bis 6 in den Sammelraum 7, sich speziell im Volumen seines Teils 7b in der Unterschale 2 eine zum Katalysator 13 gerichtete, rotierende Abgasströmung ausbildet.

Der Vorteil der Erfindung besteht im guten Vermischen der einzelnen Abgasströme im Sammelraum 7 und der dabei erzielten gleichmäßigen Temperatur für die zum Katalysator 13 strömenden Abgase.

## Patentansprüche

1. Abgassystem für mehrzylindrige Verbrennungsmotoren umfassend ein Abgassammelrohr aus Blech und einen Katalysator, wobei das Abgassammelrohr aus jeweils einer aus Blech geformten ersten Schale und zweiten Schale besteht, wobei erste und zweite Schale im verbundenen Zustand von den Zylindern einzeln geführte Abgasrohre und einen Sammelraum bilden, in dem die Abgasrohre zusammengeführt münden und an dessen Abströmöffnung der Katalysator angeschlossen ist,
**gekennzeichnet durch** folgende Merkmale:
- erste Schale (1) und zweite Schale (2) sind als Formteile ausgebildet und mit einer im wesentlichen planen Verbindungsebene für eine Schweißverbindung versehen,
- der Sammelraum (7) hat bei Sicht in die jeweils hohlgeprägte Seite der ersten Schale (1) und zweiten Schale (2) einen kreisförmigen oder ovalen Querschnitt, der sich in der hohl geprägten Seite der zweiten Schale (2) trichterförmig zur Abströmöffnung (11) verengt,
- die im Sammelraum (7) angeordnete Abströmöffnung (11) weist einen einen Querschnittssprung bewirkenden kleineren Durchmessen als der des Katalysators (13) auf.

2. Abgassystem nach Anspruch 1,
**dadurch gekennzeichnet, daß**
die erste Schale als Oberschale (1) und die zweite Schale als Unterschale (2) ausgebildet sind.

3. Abgassystem nach Anspruch 1,
**dadurch gekennzeichnet, daß**
die Abströmöffnung (11) des Sammelraumes (7) von einem Befestigungsflansch (12) umgeben ist.

4. Abgassystem nach Anspruch 3,
**dadurch gekennzeichnet, daß**
an dem Befestigungsflansch (12) der Unterschale (2) der Katalysator (13) lösbar oder fest angeordnet ist.

5. Abgassystem nach Anspruch 2,
**dadurch gekennzeichnet, daß**
innerhalb der Oberschale (1) im Sammelraum (7) eine Abgassonde (9) angeordnet ist.

6. Abgassystem nach Anspruch 5,
**dadurch gekennzeichnet, daß**
die Abgassonde (9) in einer von allen Abgasrohren (3 bis 6) angeströmten Lage angeordnet ist.

7. Abgassystem nach Anspruch 2,
**dadurch gekennzeichnet, daß**
ein größerer Teil (7b) des Volumens des Sammelraumes (7) in der Unterschale (2) ausgebildet ist.

## Claims

1. Exhaust system for multi-cylinder internal combustion engines, comprising a sheet-metal exhaust manifold and a catalytic converter, the exhaust manifold consisting in each case of a first shell and second shell which are formed from sheet metal, the first and the second shell constituting, in the connected state, exhaust-pipes led individually from the cylinders and a collecting space, in which the exhaust-pipes, brought together, issue and to the outflow orifice of which the catalytic converter is connected, **characterized by** the following features:
- the first shell (1) and the second shell (2) are produced as mouldings and are provided with an essentially planar connecting plane for a welded joint,
- the collecting space (7), when looking into the in each case hollow-pressed side of the first shell (1) and second shell (2), has a circular or oval cross section which narrows in the hollow-pressed side of the second shell (2) in a funnel-shaped manner towards the outflow orifice (11),
- the outflow orifice (11) arranged in the collecting space (7) has a smaller diameter, causing a jump in cross section, than that of the catalytic converter (13).

2. Exhaust system according to Claim 1, **characterized in that** the first shell is produced as an upper shell (1) and the second shell as a lower shell (2).

3. Exhaust system according to Claim 1, **characterized in that** the outflow orifice (11) of the collecting space (7) is surrounded by a fastening flange (12).

4. Exhaust system according to Claim 3, **characterized in that** the catalytic converter (13) is arranged releasably or fixedly on the fastening flange (12) of the lower shell (2).

5. Exhaust system according to Claim 2, **characterized in that** an exhaust-gas probe (9) is arranged within the upper shell (1) in the collecting space (7).

6. Exhaust system according to Claim 5, **characterized in that** the exhaust-gas probe (9) is arranged in a position approached by the flow from all the exhaust-pipes (3 to 6).

7. Exhaust system according to Claim 2, **characterized in that** a greater part (7b) of the volume of the collecting space (7) is formed in the lower shell (2).

## Revendications

1. Système d'échappement pour moteurs à combustion interne multi-cylindres comprenant un collecteur d'échappement en tôle et un pot catalytique, le collecteur d'échappement se composant d'une première coquille et d'une deuxième coquille formées chacune en tôle, les première et deuxième coquilles formant dans l'état assemblé des tubes d'échappement guidés séparément depuis les cylindres et un espace collecteur, dans lequel les tubes d'échappement débouchent dans l'état rassemblé et au niveau de l'ouverture d'évacuation duquel le pot catalytique est raccordé,
**caractérisé par** les caractéristiques suivantes :
- la première coque (1) et la deuxième coque (2) sont réalisées sous forme de pièces moulées et sont pourvues d'un plan de connexion essentiellement plan pour un assemblage par soudage,
- l'espace collecteur (7), lorsque l'on regarde dans le côté imprimé creux de la première coque (1) et de la deuxième coque (2), a une section transversale circulaire ou ovale, qui se rétrécit, dans le côté imprimé creux de la deuxième coque (2), en forme d'entonnoir vers l'ouverture d'évacuation (11),
- l'ouverture d'évacuation (11) prévue dans l'espace collecteur (7) présente un diamètre réalisant un saut de section transversale plus petit que celui du pot catalytique (13).

2. Système d'échappement selon la revendication 1,
**caractérisé en ce que**
la première coque est réalisée en tant que coque supérieure (1) et la deuxième coque en tant que coque inférieure (2).

3. Système d'échappement selon la revendication 1,
**caractérisé en ce que**
l'ouverture d'évacuation (11) de l'espace collecteur (7) est entourée par une bride de fixation (12).

4. Système d'échappement selon la revendication 3,
**caractérisé en ce que**
le pot catalytique (13) est disposé de manière desserrable ou fixement sur la bride de fixation (12) de la coque inférieure (2).

5. Système d'échappement selon la revendication 2,
**caractérisé en ce que**
une sonde d'échappement (9) est disposée dans l'espace collecteur (7) à l'intérieur de la coque supérieure (1).

6. Système d'échappement selon la revendication 5,
**caractérisé en ce que**
la sonde d'échappement (9) est disposée dans une position recevant tous les écoulements des tubes d'échappement (3 à 6).

7. Système d'échappement selon la revendication 2,
**caractérisé en ce que**
une plus grande partie (7b) du volume de l'espace collecteur (7) est réalisée dans la coque inférieure (2).
